# FASCICULE DE BREVET EUROPEEN

(11) **EP 1 438 871 B1**
(45) Date de publication et mention de la délivrance du brevet: **04.01.2012**
(21) Numéro de dépôt: 02791898.6
(22) Date de dépôt: 25.10.2002
(51) Int. Cl.: H04R 1/40, H04R 3/00

(54) **DISPOSITIF DE SAISIE ET RESTITUTION DU SON UTILISANT PLUSIEURS CAPTEURS**
ANORDNUNG ZUR TONAUFNAHME UND TONWIEDERGABE MITTELS EINER VIELZAHL VON SENSOREN
DEVICE FOR CAPTURING AND RESTORING SOUND USING SEVERAL SENSORS

(30) Priorité: 26.10.2001 FR 0113896
(43) Date de publication de la demande: 21.07.2004
(73) Titulaire: Get-Enst, 75634 Paris Cédex 13 (FR)
(72) Inventeur: GRENIER, Yves, F-78114 Magny-les-Hameaux (FR)
(74) Mandataire: Chaffraix, Jean
(86) Numéro de dépôt international: PCT/FR2002/003685
(87) Numéro de publication internationale: WO 2003/037034

(56) Documents cités:
- EP-A- 0 692 923
- EP-A- 0 998 167
- WO-A-96/14723
- WO-A-97/46048
- US-A- 4 521 908

## Description

La présente invention concerne le domaine de la prise de sons et de restitution du son. Elle concerne en particulier un système qui peut être utilisé comme capteur de sons uniquement, ou bien simultanément en capture et en restitution du son. Les applications visées sont:
- La prise de sons en audiovisuel. Le système permet de remplacer un ou plusieurs microphones, en garantissant une grande qualité du son capté, et en permettant des diagrammes de directivités arbitraires (contrairement aux diagrammes de directivité des microphones analogiques qui sont obtenus par des moyens purement acoustiques et subissent donc les lois de la propagation des sons).
- Le terminal d'audioconférence. Le système permet d'assurer la capture du son (microphones) et la restitution du son (haut-parleurs) tout en minimisant l'écho induit depuis le haut-parleur vers le microphone.
- Les installation de « public adress ». La directivité du système permet de réduire fortement l'effet Larsen, et donc d'améliorer le niveau d'émission du signal sonore.
- Les équipements de reconnaissance de parole, dans des contextes de bureautique, de voiture, de bornes interactives...

Le problème que posent les dispositifs de l'art antérieur provient de l'inhomogénéité de la courbe spatiale de sensibilité, ainsi que de la difficulté à adapter la courbe de sensibilité aux déplacements de la source sonore.

On a proposé dans l'art antérieur une solution décrite dans le brevet français FR2728753 décrivant un dispositif de prise de son associé à un système de pointage pour améliorer les conditions d'acquisition des capteurs.

Cette solution s'avère coûteuse et difficile à mettre en oeuvre.

Le document WO 97/46048 enseigne un système selon le préambule de la revendication 1. Ce système ne permet toutefois pas une bonne adaptation aux déplacements de la source sonore. L'invention vise à remédier aux problèmes susvisés par une solution efficace ne nécessitant pas de solution de pointage.

A cet effet, l'invention concerne un systeme selon la revendication 1.

Selon une variante, le système de traitement est un système d'acquisition d'un signal sonore et en ce que les éléments de traitement d'extrémités sont des capteurs sonores.

Avantageusement, les capteurs sonores sont répartis selon une pluralité d'axes concentriques.

De préférence, les capteurs sonores sont répartis selon une pluralité d'axes coplanaires.

Selon un mode de mise en oeuvre particulier, les capteurs sonores sont répartis selon trois axes formant un angle de 120° entre eux.

Selon un autre mode de mise en oeuvre particulier, les capteurs sonores sont répartis selon cinq axes orientés respectivement avec un angle de 0°, ± 30°, ± 110° par rapport à un axe de référence.

Selon une variante, le circuit de sortie délivre plusieurs signaux de sortie correspondant chacun à un lobe directif, ces différents signaux de sortie étant recomposés pour former un signal unique correspondant à la somme des signaux directifs pondérés par l'énergie du lobe correspondant.

Avantageusement, le circuit de sortie délivre plusieurs signaux de sortie correspondant chacun à un lobe directif, ces différents signaux de sortie étant recomposés pour former un signal unique correspondant à : $S \left(f\right) = {L}_{n , θ} \left(f\right) ⁢ {S}_{n} \left(f\right) + {L}_{n + 1 , θ} \left(f\right) ⁢ {S}_{n + 1} \left(f\right)$
où :
S(f) désigne l'amplitude du signal de sortie en fonction de la fréquence
L_{n,θ}(f) désigne un facteur de pondération fonction de l'identifiant du premier lobe, et de l'angle de la source,
L_{n+1,θ}(f) désigne un facteur de pondération fonction de l'identifiant du deuxième lobe, et de l'angle de la source,
Sₙ(f) désigne l'amplitude du signal du premier lobe
Sₙ₊₁(f) désigne l'amplitude du signal du deuxième lobe.

Selon un mode de mise en oeuvre particulier, le circuit de sortie délivre plusieurs signaux de sortie correspondant chacun à un lobe directif, ces différents signaux de sortie étant chacun interprétés de manière différenciée sans recomposition.

Selon une variante, le système de traitement est un système de restitution d'un signal sonore et en ce que les éléments de traitement d'extrémités sont des haut-parleurs.

De préférence, les haut-parleurs sont répartis selon une pluralité d'axes concentriques.

Avantageusement, les haut-parleurs sont répartis selon une pluralité d'axes coplanaires.

Selon un mode de mise en oeuvre particulier, les haut-parleurs sont répartis selon trois axes formant un angle de 120° entre eux.

Selon un autre mode de mise en oeuvre particulier, les haut-parleurs sont répartis selon cinq axes orientés respectivement avec un angle de 0°, ± 30°, ± 110° par rapport à un axe de référence.

Avantageusement, le circuit de sortie diffuse plusieurs signaux de sortie correspondant chacun à un lobe directif, chaque signal de sortie étant diffusé dans son lobe directif.

Selon une variante, le système de traitement est un système d'acquisition et de restitution du son, en ce que les éléments de traitement d'extrémités sont des haut-parleurs ou des capteurs sonores et en ce qu'il comporte des filtres d'acquisition et des filtres de restitution.

Avantageusement, ce que les filtres d'acquisition sont optimisés pour ne pas recevoir le signal émis par les haut-parleurs et en ce que les filtres de restitution sont optimisés pour ne pas envoyer de signal sur les capteurs sonores.

De préférence, la géométrie des haut-parleurs est positionnée sur un axe perpendiculaire au plan des capteurs sonores.

Avantageusement, les capteurs sonores sont placés sur des hyperboles situées dans des plans verticaux.

L'invention sera mieux comprise à la lecture de la description qui suit, concernant un mode de réalisation non limitatif de l'invention, se référant aux dessins annexés où :
- la figure 1 représente une vue schématique du placement logarithmique des capteurs sur une droite ;
- la figure 2 représente une vue schématique du placement des capteurs sur un ensemble de droites issues d'une origine commune ;
- la figure 3 représente une vue schématique du placement des haut-parleurs relativement aux microphones
- la figure 4 représente une vue schématique du placement des capteurs sur une hyperbole ;
- la figure 5 représente une vue schématique d'une structure du dispositif d'acquisition avec une seule voie de sortie ;
- la figure 6 représente une vue schématique d'une structure du dispositif d'acquisition avec plusieurs voies de sortie ;
- la figure 7 représente une vue schématique d'une structure du dispositif de sélection des voies par l'énergie ;
- la figure 8 représente une vue schématique d'une structure du dispositif de sélection des voies par la position ;
- la figure 9 représente une vue schématique d'une structure du dispositif de restitution ;
- la figure 10 représente une vue schématique d'une structure du dispositif complet avec acquisition sur une voie et restitution ;
- la figure 11 représente une vue schématique d'une structure du dispositif complet avec acquisition sur plusieurs voies et restitution ;
- la figure 12 représente une vue schématique des hypothèses sur le bruit propre des capteurs ;
- la figure 13 représente une vue schématique du dispositif de restitution avec plusieurs voies de sortie, chacune étant diffusée dans un lobe directif.

L'invention concerne un système pour la prise de son, ou pour la prise de son et la restitution de son. Il met en oeuvre une pluralité de capteurs, notamment des microphones, formant un réseau à une, deux ou trois dimensions. Ce système est numérique et est constitué de :
- une partie destinée à la prise de sons,
- une partie destinée à la restitution des sons,
- une partie assurant le couplage entre les deux parties ci-dessus.

L'invention réside en particulier dans le placement de ces capteurs dans l'espace, pour former un réseau aux caractéristiques géométriques bien définies.

La partie assurant la prise de sons est représentée en figure 6 de façon schématique. Elle est constituée d'un ensemble de M capteurs (1, 11, 21, 31). Ces capteurs sont constitués par des cellules microphoniques, par exemple à électrets fournissant un signal électrique analogique à partir du son capté. Chaque capteur est relié à un étage facultatif de pré amplification (2, 12, 22, 32), assurant également si nécessaire un filtrage passe-haut afin d'atténuer les composantes dont les fréquences se situent entre 0 Hz et la fréquence de coupure de ce filtre passe-haut, cette fréquence de coupure étant généralement comprise entre 20 Hz et 200 Hz.

Chaque préamplificateur est relié à un convertisseur analogique-numérique (3, 13, 23, 33), chargé de transformer le signal électrique analogique en une suite d'échantillons, à la cadence de Fₑ par seconde, chacun étant représenté par une valeur codée sur B bits (typiquement B=₂₄ bits, mais d'autres valeurs pourraient être employées, telles que B=16 bits, B=18 bits, B=₂₀ bits),

Ces convertisseurs analogique-numérique sont reliés à un circuit de type ligne à retard numérique (4, 14, 24, 34) permettant de retarder chaque signal d'un nombre fixé de périodes d'échantillonnage, le nombre pouvant a priori être différent pour chaque signal.

Chaque ligne à retard numérique est reliée à un circuit (5, 15, 25, 35) permettant de distribuer ces signaux à un ou plusieurs microprocesseurs de traitement du signal (DSP pour "Digital Signal Processor"),

Chaque DSP est reliée à un circuit permettant de transmettre le signal numérique issu du DSP vers par exemple un enregistreur ou une console de mixage (ce circuit pourra par exemple être un émetteur au format AES-3) ou encore vers un réseau de télécommunications numérique (de type RNIS, ou de type TCP/IP).

Le traitement effectué par le (ou les) DSP consiste à :
- filtrer par un filtre numérique, chaque signal issu d'un capteur,
- additionner l'ensemble des *^{M}* signaux filtrés,
- normaliser l'amplitude du signal résultant, en le multipliant par un coefficient fixe,
- éventuellement filtrer le signal résultant par un filtre numérique.

La structure du traitement est conforme par exemple à l'article de S.Haykin et T.Kesler, "Relation between the radiation pattern of an array and the two-dimensional discrete Fourier transform" paru dans la revue IEEE Transactions on Antennas and Propagation, Volume 23, numéro 3, pages 419-420, 1975.

La partie assurant la restitution de sons est représentée par la figure 9. Elle est constituée d'un processeur de traitement du signal (DSP) recevant le signal numérique à restituer, et fabricant à l'aide de P filtres numériques (100, 110, 120, 130), P versions filtrées de ce signal à restituer.

Derrière chacun des filtres numériques, un circuit de type ligne à retard numérique (101, 111, 121, 131) permet de retarder chaque signal d'un nombre fixé de périodes d'échantillonnage, le nombre pouvant a priori être différent pour chaque signal.

Chaque-ligne à retard numérique est reliée à un convertisseur numérique-analogique (102, 112, 122, 132) chargé de transformer la suite d'échantillons à la cadence de Fₑ par seconde, en un signal électrique analogique,

Les convertisseurs sont reliés à un étage facultatif d'amplification (103, 113, 123, 133).

Chacun des amplificateurs est relié à un haut-parleurs fournissant un son à partir du signal électrique analogique.

La partie assurant la restitution des sons est présentée en figure 13 dans une variante qui permet à plusieurs signaux d'être diffusés simultanément, chacun d'eux étant diffusé dans un lobe directif qui lui est propre. Dans cette figure, 3 signaux différents sont représentés à titre d'exemple, mais le dispositif peut être réalisé avec un nombre quelconque de signaux d'entrée. Ce nombre sera en général inférieur au nombre P des haut-parleurs (dans le cas contraire, les lobes directifs se recouvriraient partiellement). L'étage d'amplification (103, 113, 123, 133) n'est plus facultatif, et de plus chaque amplificateur est un sommateur qui effectue la somme des signaux présents sur ses entrées et amplifie cette somme.

Le signal 1 à restituer est reçu par un processeur de traitement du signal (DSP) qui le traite comme dans le cas de la figure 9. Le DSP fabrique à l'aide des P filtres numériques (100, 110, 120, 130) les P versions filtrées du signal 1 à restituer. Ces versions filtrées sont retardées par un circuit de type ligne à retard numérique (101, 111, 121, 131). Elles sont ensuite transformées en signal électrique analogique par les convertisseurs (102, 112, 122, 132) et ces signaux électriques sont fournis à l'une des entrées des amplificateurs (103, 113, 123, 133) effectuant la somme de leurs entrées.

Le signal 2 à restituer est traité dans une structure analogue : P filtres numériques (200, 210, 220, 230) fabriquent les P versions qui sont retardées dans les lignes à retard numériques (201, 211, 221, 231), puis converties en signaux électriques analogiques par les convertisseurs (202, 212, 222, 232) et présentées à l'entrée des amplificateurs (103, 113, 123, 133).

Il en est de même du signal 3 à restituer qui est traité dans une structure analogue : P filtres numériques (300, 310, 320, 330) fabriquent les P versions qui sont retardées dans les lignes à retard numériques (301, 311, 321, 331), puis converties en signal électrique analogique par les convertisseurs (302, 312, 322, 332) et présentées à l'entrée des amplificateurs (103, 113, 123, 133).

Les positions des capteurs doivent respecter deux contraintes contradictoires, et le placement des capteurs résultera d'un compromis entre ces contraintes. Tout d'abord, il est souhaitable que l'espacement entre les capteurs soit de la moitié de la plus petite longueur d'onde

Exemple : si la fréquence maximale présente dans le signal est *f*=7 kHz, et si la célérité du son est de *C*=336 m/s, alors la longueur d'onde minimale est λ=*C*/*f*-0.048 m. L'espacement minimal entre capteurs sera de 0.024 m pour une direction de visée orthogonale à l'axe portant les capteurs, et de 0.012 m pour une direction de visée dans l'axe des capteurs. Ces espacements sont indicatifs et pourront être modifiés en fonction de contraintes liées à la taille physique des capteurs utilisés.

Il est souhaitable que les capteurs soient les plus écartés possible, afin de garantir une résolution spatiale la meilleure possible. Typiquement, il faudrait que les capteurs couvrent un espace dont la taille soit plusieurs fois la longueur d'onde la plus grande dans le signal.

Exemple : si la fréquence minimale présente dans le signal est *f* = 100 Hz, et si la célérité du son est de *C* = 336 m/s, alors la longueur d'onde minimale est *λ*, =*C*/*f* = 3.36 m*.* La taille minimale du réseau de capteurs sera de 3.36 m. Une telle taille sera souvent incompatible avec les contraintes réelles de l'application. Ceci conduit à une répartition logarithmique des capteurs.

La figure 1 représente un premier exemple de placement de capteurs selon un axe pour former un réseau mono dimensionnel. L'écartement de deux microphones consécutifs (1 à M) obéit à une loi de progression logarithmique.

Nous supposons ici que les capteurs sont situés sur un axe unique, le capteur m est situé à la distance dₘ de l'origine (par convention, on peut poser que cette origine se situe sur le capteur 1, ce qui changera ces distances, mais ne changera pas les écartements *eₘ*=*d*_{*m*+1}-*dₘ* pour *m* ∈ [1,*M*-1]). On placera les capteurs de manière telle que le rapport entre deux espacements successifs soit constant : $\frac{{e}_{m + 1}}{{e}_{m}} = α$

Avec la convention que l'origine soit au capteur 0 (*d*₁ =0 ⇒ *e*₁ =*d*₂), l'espacement entre les deux premiers capteurs sera : ${e}_{1} = \frac{{λ}_{min}}{2}$

La taille du réseau étant donnée par la distance du capteur numéroté *M* au premier (numéroté 1), les espacements entre les capteurs devront donc satisfaire la contrainte : ${d}_{M} = {\sum }_{m = 1}^{M - 1} {e}_{m}$

Le tableau ci-dessous illustre un exemple numérique de placement de 8 capteurs avec un rapport α =1.25 et un espacement de 1 cm entre les 2 premiers capteurs.

| Numéro du capteur | Ecart (cm) | Position (cm) |
|---|---|---|
| 1 | 1.00 | 0.00 |
| 2 | 1.25 | 1.00 |
| 3 | 1.56 | 2.25 |
| 4 | 1.95 | 3.81 |
| 5 | 2.44 | 5.77 |
| 6 | 3.05 | 8.21 |
| 7 | 3.81 | 11.26 |
| 8 | 4.77 | 15.07 |

Une variante de réalisation efficace du dispositif comporte un placement optimisé des capteurs. Nous proposons que les capteurs microphoniques soient situés sur un ensemble de rayons à partir d'un point d'origine.

La figure 2 montre le placement des capteurs dans cette configuration. Deux exemples sont illustrés (12 capteurs répartis sur 3 rayons, et 16 capteurs répartis sur 5 rayons, avec un capteur au centre). Le premier exemple peut permettre de former 6 voies pointant dans les directions 0°, 60°, 120°, 180°, 240° et 300°. Le deuxième exemple peut permettre de former 5 voies pointant vers les directions 0°, 30°, 110°, 250° et 330°, qui sont les directions privilégiées pour la restitution de signaux Surround, ou 5.1.

Une autre réalisation possible du dispositif consiste à placer les capteurs sur un cercle ou sur plusieurs cercles concentriques. On pourra alors choisir de les répartir de manière uniforme sur chaque cercle. Ainsi si nous avons *Q* cercles, et si le cercle *q* compte *M_{q}* capteurs, l'écart angulaire entre deux capteurs successifs sur ce cercle sera constant et égal à : $\frac{2 ⁢ π}{{M}_{q}} .$

Les haut-parleurs sont situés sur un rayon à partir d'un point d'origine. On choisira avantageusement une origine commune pour les rayons portant les capteurs microphoniques, et pour le rayon portant les haut-parleurs.

La figure 3 montre le placement des capteurs dans cette configuration.

Les capteurs microphoniques peuvent aussi se trouver sur des hyperboles. Dans le cas où le nombre de haut-parleurs est P=2, chaque capteur peut se situer de manière telle que la différence entre la distance d₁ du capteur au haut-parleur 1 et la distance d₂ du capteur au haut-parleur 2 est égale à une constante (identique pour tous les capteurs) notée δ : ${d}_{1} - {d}_{2} = δ$

Les capteurs sont alors situés sur un hyperboloide dont les haut-parleurs 1 et 2 constituent les foyers. Pour simplifier la construction du dispositif, on peut aussi, dans ce cas, placer les capteurs sur des plans contenant les deux haut-parleurs.

La figure 4 illustre le placement des capteurs dans cette configuration. Les deux haut-parleurs h₁ et h₂ sont situés sur une droite verticale. Les capteurs c₁ et suivants (dans ce dessin, c₁ à c₆) sont placés à la fois sur un plan passant par la droite verticale portant les deux haut-parleurs, et dans ce plan, sur l'hyperbole de foyers h₁ et h₂, telle que soit respectée la condition *d₁*-*d₂*=δ. D'autres capteurs (non numérotés sur la figure) peuvent se situer sur une ou plusieurs autres hyperboles identiques, situées dans d'autres plans verticaux passant par les deux haut-parleurs.

### SAISIE DU SON POUR UNE SEULE VOIE DE SORTIE

La structure de traitement dans la saisie du son avec une seule voie de sortie est représentée sur la figure 5.

En sortie des convertisseurs analogique-numérique, les signaux des M microphones sont notés xₘ(t). Après les lignes à retard, ils deviennent : ${y}_{m} \left(t\right) = {x}_{m} ⁢ \left(t-{τ}_{m}\right) , m ∈ \left[1, M\right] .$

Chaque filtre numérique (filtre à réponse impulsionnelle finie de longueur L) s'écrit : ${z}_{m} \left(t\right) = {\sum }_{k = 0}^{L - 1} {h}_{m} \left(k\right) ⁢ {y}_{m} ⁢ \left(t-k\right) , m ∈ \left[1, M\right] .$

En sortie du traitement, le signal unique s'écrit : $s \left(t\right) = {\sum }_{m = 1}^{M} {z}_{m} \left(t\right) .$

Pour effectuer l'optimisation des filtres, il est utile de formuler ces traitements dans le domaine des fréquences.

Nous remplaçons ici les signaux temporels par leurs transformées de Fourier : ${x}_{m} \left(t\right) \to {X}_{m} \left(f\right)$ ${y}_{m} \left(t\right) \to {Y}_{m} \left(f\right)$ ${z}_{m} \left(t\right) \to {Z}_{m} \left(f\right)$ $s \left(t\right) \to S \left(f\right)$

Les signaux reçus Xₘ(*f*) sont d'abord retardés pour donner les signaux Yₘ(*f*) qui sont ensuite filtrés pour donner les signaux Zₘ(*f*) ; ces derniers sont alors sommés pour donner la sortie S(*f*) : ${Y}_{m} = {X}_{m} \left(f\right) ⁢ {e}^{j ⁢ 2 ⁢ πf ⁢ {τ}_{m}}$ ${Z}_{m} \left(f\right) = {H}_{m} \left(f\right) ⁢ {Y}_{m} \left(f\right) ,$ $S \left(f\right) = {\sum }_{m = 1}^{M} {Z}_{m} \left(f\right) .$

Nous pouvons condenser ces expressions dans l'expression suivante : $S \left(f\right) = {\sum }_{m = 1}^{M} {H}_{m} \left(f\right) ⁢ {e}^{- j ⁢ 2 ⁢ {πfτ}_{m}} ⁢ {X}_{m} \left(f\right) .$

Les retards numériques peuvent être fixés arbitrairement. Une réalisation efficace consiste à les choisir comme la partie entière du quotient du retard (par rapport au capteur de référence, pour la direction de référence) sur la période d'échantillonnage

### Optimisation des filtres

La procédure d'optimisation des filtres que nous présentons ici se décompose en plusieurs phases :
- identification des réponses du canal acoustique entre une source visée et les capteurs
- optimisation dans le domaine des fréquences des paramètres des filtres, garantissant une réponse donnée pour la source visée, minimisant l'énergie du diagramme de directivité hors du lobe principal, sous deux contraintes d'inégalité, l'une sur le diagramme de directivité sous le lobe, l'autre sur le gain en bruit propre des capteurs
- optimisation dans le domaine temporel des coefficients du filtre approchant au mieux les réponses en fréquence trouvées à l'étape précédente.

Ces étapes sont détaillées ci-dessous.

### Caractérisation acoustique

Pour l'optimisation, il est nécessaire d'identifier un certain nombre de réponses impulsionnelles de canaux acoustiques. Une technique possible consiste à placer un haut-parleur à l'endroit de la source, émettre une séquence binaire pseudo-aléatoire, recueillir le signal sur le capteur, calculer l'intercorrélation entre la séquence binaire pseudo-aléatoire et le signal recueilli. L'intercorrélation constitue alors une mesure de la réponse impulsionnelle cherchée.

### CRITERE D'OPTIMISATION EN FREQUENCE

L'optimisation des filtres se fait à partir d'un ensemble de directions :
- la direction de la source visée,
- les directions des sources qui se situent à l'intérieur d'un voisinage, ce sont les directions qui définissent le lobe principal du diagramme de directivité ;
- les directions des sources à rejeter, (il importe que le cardinal de cet ensemble soit supérieur au nombre de capteurs).

Si une source se trouve dans une des directions du voisinage, elle sera reçue avec un gain voisin de 1 (en général légèrement inférieur à 1). Si une source se trouve dans une des directions à rejeter, elle sera traitée de manière à avoir un gain très faible.

Nous définissons également une fréquence de référence; en dessous de cette fréquence, l'optimisation se fera sans contraintes sur l'ensemble de voisinage, alors qu'au-dessus de cette fréquence, nous introduirons une contrainte supplémentaire sur les directions des sources à rejeter.

### Contrainte dans la direction de visée

L'optimisation des filtres se fait sous la contrainte que le diagramme de directivité ait pour valeur 1 dans la direction de la source visée.

### MINIMISATION DES LOBES SECONDAIRES

Notre critère d'optimisation des filtres repose sur l'élimination des signaux qui se situent en dehors de la zone de l'espace où se situera le lobe principal du réseau. Cette zone est définie a priori. Elle sera fonction des spécifications de l'application. Pour rejeter au maximum les sources qui se situent dans ces directions, nous minimisons la somme des carrés des amplitudes du diagramme de directivité dans ces directions.

### CONTRAINTES DANS LE LOBE PRINCIPAL

Pour l'ensemble des directions se situant dans le lobe principal, lorsque la fréquence se situe au-dessus de la fréquence de référence, nous imposerons un ensemble de contraintes d'inégalités.

L'objet de ces contraintes est de permettre au diagramme de directivité de garder une forme constante pour toutes les fréquences au-dessus de la fréquence de référence. Sans cette contrainte, la minimisation du critère J conduirait à des valeurs du diagramme de directivité qui seraient supérieures à 1 pour les directions dans la région.

### CONTRAINTE SUR LE GAIN EN BRUIT PROPRE

Les capteurs sont tous affectés par un bruit, dit bruit propre, qui provient du fonctionnement du capteur lui-même et non des sons captés. Les traitements que subissent les signaux captés dans notre dispositif risquent d'augmenter le niveau du bruit propre des capteurs. Nous devons contrôler ce niveau, en fixant une valeur maximale pour le gain d'amplification du bruit propre des capteurs.

Pour calculer le gain en bruit propre du dispositif, nous devons supposer que nous recevons d'une part un signal utile venant d'une source dans la direction de θ et d'autre part le bruit propre des capteurs. Cette situation est résumée par la Figure 12.

Le signal reçu est la somme de deux signaux, celui correspondant à la source Yᵤ(f) et celui correspondant au bruit Y_{B}(f) : $Y \left(f\right) = {Y}_{b} \left(f\right) + {Y}_{u} \left(f\right) .$

Le signal reçu de la source utile s'exprime comme le signal U(f) se propageant dans le canal dont la réponse en fréquence est **C**_{θ}(f), puis amplifié par le gain des capteurs **G̃**(*f*) et enfin retardé sur chaque capteur, ce que représente la matrice **V**(f), avant d'être traité par les filtres **H**(f) : ${Y}_{u} \left(f\right) = H ⁢ {\left(f\right)}^{H} ⁢ V \left(f\right) ⁢ G \left(f\right) ⁢ {C}_{θ} \left(f\right) ⁢ U \left(f\right)$

Le bruit propre des capteurs ne se propage pas dans le canal acoustique, étant né à l'intérieur du capteur, mais il est lui aussi amplifié par le gain des capteurs, retardé sur chaque capteur, ce que représente la matrice **V**(f), avant d'être traité par les filtres H(f).

### SAISIE DU SON AVEC PLUSIEURS VOIES DE SORTIE

### Structure

Les voies de sortie sont indexées par *n* ∈ [1, *N*].

Pour fabriquer la sortie Sₙ(t), on applique les retards τₙ, ₘ ; après les lignes à retard, les signaux captés deviennent : ${y}_{n , m} \left(t\right) = {x}_{m} ⁢ \left(t-{τ}_{n , m}\right) m ∈ \left[1, M\right] , n ∈ \left[1, N\right] .$

Chaque signal y_{n,m}(t), *m* ∈ [1, *M*], *n* ∈ [1, *N*] est filtré par un filtre numérique (filtre à réponse impulsionnelle finie de longueur *L*) et le résultat s'écrit : ${z}_{n , m} \left(t\right) = {\sum }_{k = 0}^{L - 1} {h}_{n , m} \left(k\right) ⁢ {y}_{n , m} ⁢ \left(t-k\right) , m ∈ \left[1, M\right] , n ∈ \left[1, N\right] .$

En sortie du traitement, le signal de la voie de sortie *n* s'écrit : ${s}_{n} \left(t\right) = {\sum }_{m = 1}^{M} {z}_{n , m} \left(t\right) .$

Cette structure de traitement est représentée sur la figure 6.

### Sélection des voies de sortie

Lorsque l'acquisition se fait sur *N* voies en parallèle, on extrait de ces *N* voies une voie unique qui sera le signal sortant du dispositif (par exemple dans une application de vidéoconférence ou d'audioconférence, ce sera le signal qui après compression sera expédié vers le correspondant lointain).

Nous envisageons ici deux variantes, qui reposent pour l'une sur la sélection de la combinaison de signaux donnant le maximum d'énergie en sortie, pour l'autre sur l'identification de la direction d'arrivée du signal dominant suivi par la construction du signal de sortie correspondant (par pondération entre deux des *N* sorties).

### Sélection par optimisation de l'énergie en sortie

L'objectif est de reconstruire un signal s(t) par combinaison linéaire entre les signaux sₙ(t), *n* ∈ [1, *N*]. La combinaison retenue sera notée : $s \left(t\right) = {\sum }_{n = 1}^{N} {w}_{n} \left(t\right) ⁢ {s}_{n} \left(t\right) ⁢$

Dans cette écriture, les poids *wₙ* (*t*) qui affectent chacun des *N* signaux sₙ(t), *n* ∈ [1, *N*] sont variables au cours du temps. Pour déterminer à chaque instant les poids optimaux, nous maximisons le critère : ${Min}_{{W}_{t}} ⁢ {W}_{t}^{T} ⁢ {R}_{t} ⁢ {W}_{t} ,$ dans lequel la matrice *R*ₜ est la covariance des *N* signaux sₙ(t), *n* ∈ [1, *N*]., réunis dans le vecteur Sₜ : ${R}_{t} = {\sum }_{τ \leq t} {S}_{τ} {S}_{τ}^{T} avec {S}_{t} = ⌊ \begin{matrix}{s}_{1} \left(t\right) \\ {s}_{2} \left(t\right) \\ ⋮ \\ {s}_{N} \left(t\right)\end{matrix} ⌋ ,$ et le vecteur *Wₜ* regroupe les poids wₙ(*t*) : ${W}_{t} = ⌊ \begin{matrix}{w}_{1} \left(t\right) \\ {w}_{2} \left(t\right) \\ ⋮ \\ {w}_{N} \left(t\right)\end{matrix} ⌋ .$

La minimisation se fait sous la contrainte que le vecteur *Wₜ* ait une norme égale à 1.

Nous minimisons ce critère de manière récursive, par un algorithme de gradient, qui nous fournit une estimation *W̃*_{*t*+1} non normalisée : ${{W}^{}}_{t + 1} = {W}_{t} + μ {Grad}_{{W}_{t}} ⁢ {W}_{t}^{T} ⁢ {R}_{t} ⁢ {W}_{t} ,$ avec ${Grad}_{{W}_{t}} ⁢ {W}_{t}^{T} ⁢ {R}_{t} ⁢ {W}_{t} = 2 ⁢ {R}_{t} ⁢ {W}_{t} ,$ soit encore : *W̅̃̅*_{*t*+1} =*Wₜ*+2µ *RₜWₜ.*

Une autre estimation du gradient s'obtient en remplaçant la matrice Rₜ par une estimation instantanée, ce qui conduit à : ${{W}^{}}_{t + 1} = {W}_{t} + 2 ⁢ μ ⁢ {S}_{t} \left({S}_{t}^{T}⁢{W}_{t}\right) ,$ soit encore *W̃*_{*t*+1} *= Wₜ* +2µ *Sₜs*(*t*)

Nous normaliserons ensuite l'estimation *W̃*_{*t*+1} pour obtenir l'estimation de *W*_{*t*+1} : ${W}_{t + 1} = \frac{{{W}^{}}_{t + 1}}{\sqrt{{{W}^{}}_{t + 1}^{T} ⁢ {{W}^{}}_{t + 1}}}$

Cette structure de traitement est représentée sur la figure 7.

Sélection par identification de la position de la source.

L'identification de la position de la source peut se faire par des méthodes classiques, par exemple celle présentée par Y.Grenier, P.Loubaton, «Localisation de sources large bande par des méthodes temporelles», 12ème Colloque sur le Traitement du signal et ses Applications, GRETSI, Juan-les-Pins, pp 457-460, 1989.

A chaque voie de sortie est associée une direction (en général la direction dans laquelle le niveau de réception est maximal). Si nous supposons que la direction θ de la source se trouve entre les directions associées aux voies *n* et (*n*+1), la source sera reçue sur ces deux voies avec des gains respectifs qui dépendent du diagramme de directivité en θ des deux voies de réception, selon les deux équations ci-dessous : ${S}_{n} \left(f\right) = {G}_{n , θ} \left(f\right) ⁢ E \left(f\right) et {S}_{n + 1} \left(f\right) = {G}_{n + 1 , θ} \left(f\right) ⁢ E \left(f\right) .$

Ceci peut encore s'écrire sous forme matricielle : $⌊ \begin{matrix}{S}_{n} \left(f\right) \\ {S}_{n + 1} \left(f\right)\end{matrix} ⌋ = ⌊ \begin{matrix}{G}_{n , θ} \left(f\right) \\ {G}_{n + 1 , θ} \left(f\right)\end{matrix} ⌋ E \left(f\right) .$

Si nous recherchons un signal de sortie *S*(*f*) qui s'approche au mieux du signal *E*(*f*) émis par la source, il est naturel de chercher à minimiser l'énergie de l'écart entre les signaux observés, et ceux que devrait donner ce signal *S*(*f*), c'est-à-dire minimiser la quantité : ${\left|\left[\begin{matrix}{S}_{n} \left(f\right) \\ {S}_{n + 1} \left(f\right)\end{matrix}\right]-\left[\begin{matrix}{G}_{n , θ} \left(f\right) \\ {G}_{n + 1 , θ} \left(f\right)\end{matrix}\right]⁢S\left(f\right)\right|}^{2} .$

La solution se calcule comme étant : $S \left(f\right) = {\left({\left[\begin{matrix}{G}_{n , θ} \left(f\right) \\ {G}_{n + 1 , θ} \left(f\right)\end{matrix}\right]}^{H}⁢\left[\begin{matrix}{G}_{n , θ} \left(f\right) \\ {G}_{n + 1 , θ} \left(f\right)\end{matrix}\right]\right)}^{- 1} ⁢ {\left[\begin{matrix}{G}_{n , θ} \left(f\right) \\ {G}_{n + 1 , θ} \left(f\right)\end{matrix}\right]}^{H} ⁢ \left[\begin{matrix}{S}_{n} \left(f\right) \\ {S}_{n + 1} \left(f\right)\end{matrix}\right] ,$ expression dans laquelle *A^{H}* désigne le conjugué transposé de la matrice *A*. Cette expression peut aussi s'écrire (en posant que *A** est le conjugué de *A*) : $S \left(f\right) = \frac{{G}_{n , θ} \left(f\right) * {S}_{n} \left(f\right) + {G}_{n + 1 , θ} \left(f\right) * {S}_{n + 1} \left(f\right)}{{G}_{n , θ} \left(f\right) * {G}_{n , θ} \left(f\right) + {G}_{n + 1 , θ} \left(f\right) * {G}_{n + 1 , θ} \left(f\right)} ,$ soit encore $S \left(f\right) = {L}_{n , θ} \left(f\right) ⁢ {S}_{n} \left(f\right) + {L}_{n + 1 , θ} \left(f\right) ⁢ {S}_{n + 1} \left(f\right)$ avec ${L}_{n , θ} \left(f\right) = \frac{{G}_{n , θ} ⁢ {\left(f\right)}^{*}}{{G}_{n , θ} ⁢ {\left(f\right)}^{*} ⁢ {G}_{n , θ} \left(f\right) + {G}_{n + 1 , θ} ⁢ {\left(f\right)}^{*} ⁢ {G}_{n + 1 , θ} \left(f\right)} ,$ et ${L}_{n + 1 , θ} \left(f\right) = \frac{{G}_{n + 1 , θ} ⁢ {\left(f\right)}^{*}}{{G}_{n , θ} ⁢ {\left(f\right)}^{*} ⁢ {G}_{n , θ} \left(f\right) + {G}_{n + 1 , θ} ⁢ {\left(f\right)}^{*} ⁢ {G}_{n + 1 , θ} \left(f\right)}$

Cette dernière expression suggère que les fonctions *L*_{*n,*θ}(*f*) et L_{n+1,θ}(*f*) soient tabulées pour un ensemble de valeurs de θ réparties régulièrement entre 0 et 2π radians. Plus précisément, on tabulera *l*_{*n*,θ}(*t*) et *l*_{*n+1*,θ}(*t*) qui sont les transformées de Fourier inverses respectives de *L*_{*n*,θ}(*f*) et *L*_{*n*+1,θ}(*f*)*.*

Cette structure de traitement est représentée sur la figure 8.

Une version simplifiée s'obtient en supposant que les fonctions *L*_{*n,*θ}(*f*) et *L*_{*n*+1,θ}(*f*) sont indépendantes de la fréquence et réduites à deux gains *L*_{*n,*θ} et *L*_{*n*+1,θ}*.* La minimisation du critère se fait alors sur la totalité des fréquences et non plus fréquence par fréquence. Les deux gains sont alors solution de : $⌊ \begin{matrix}〈 {G}_{n , θ} \left(f\right) | {G}_{n , θ} \left(f\right) 〉 & 〈 {G}_{n , θ} \left(f\right) | {G}_{n + 1 , θ} \left(f\right) 〉 \\ 〈 {G}_{n + 1 , θ} \left(f\right) | {G}_{n , θ} \left(f\right) 〉 & 〈 {G}_{n + 1 , θ} \left(f\right) | {G}_{n + 1 , θ} \left(f\right) 〉\end{matrix} ⌋ \left[\begin{matrix}{L}_{n , θ} \\ {L}_{n + 1 , θ}\end{matrix}\right] = ⌊ \begin{matrix}〈 \begin{matrix}{G}_{n , θ} \left(f\right) | 1\end{matrix} 〉 \\ 〈 \begin{matrix}{G}_{n + 1 , θ} \left(f\right)\end{matrix} | 1 〉\end{matrix} ⌋ ,$ avec la notation : $〈 a \left(f\right) | b \left(f\right) 〉 = {\int }_{- \frac{1}{2}}^{\frac{1}{2}} a ⁢ {\left(f\right)}^{*} ⁢ b \left(f\right) ⁢ df .$

### RESTITUTION DU SON

### Structure

Le signal à restituer s'écrit : *r(t).* On en fabrique ***P*** versions décalées, notées *u_{P}(t),p*∈ [1,*P*] et avec des retards τ̃*ₚ* : ${u}_{p} \left(t\right) = r ⁢ \left(t-{{τ}^{}}_{p}\right) , p ∈ \left[1, P\right] .$

Ces signaux sont ensuite filtrés et les résultats de ces filtrages, notés *vₚ*(*t*) seront ensuite restitués par les haut-parleurs (après conversion numérique-analogique) : ${v}_{p} \left(t\right) = {\sum }_{k = 0}^{{L}^{} - 1} {g}_{p} \left(k\right) ⁢ {u}_{p} ⁢ \left(t-k\right) , p ∈ \left[1, P\right] .$

Cette structure de traitement est représentée sur la figure 9.

### Diagramme de directivité

Pour obtenir le diagramme de directivité en restitution, nous procédons comme dans le cas de l'acquisition. Nous remplaçons les signaux par leurs transformées de Fourier : $r \left(t\right) \to R \left(f\right) ,$ ${u}_{p} \left(t\right) \to {U}_{p} \left(f\right) ,$ ${v}_{p} \left(t\right) \to {V}_{p} \left(f\right) ,$ ${{r}^{}}_{θ} \left(t\right) \to {{R}^{}}_{θ} \left(f\right) .$

Le signal à restituer ***R***(*f*) est converti en ***P*** versions décalées ***U**ₚ*(*f*), qui sont ensuite filtrées pour donner les signaux ***V**_{P}*(*f*) qui seront restitués. En un point dont la position est repérée par θ, le signal reçu ***R̃***_{θ}(*f*) est la somme des contributions de ces ***P*** signaux restitués filtrés par le canal acoustique correspondant ***C̃***_{*p*,θ}(*f*) (canal entre le haut-parleur ***p*** et le point de mesure à la position θ) : ${{R}^{}}_{θ} \left(f\right) = {\sum }_{p = 1}^{P} {{C}^{}}_{p , θ} \left(f\right) ⁢ {V}_{p} \left(f\right) ,$ soit en revenant aux signaux décalés, avant filtrage, *Uₚ*(*f*) : ${{R}^{}}_{θ} \left(f\right) = {\sum }_{p = 1}^{P} {{C}^{}}_{p , θ} \left(f\right) ⁢ {{H}^{}}_{p} \left(f\right) ⁢ {U}_{p} \left(f\right) ,$ puis en revenant au signal à restituer ***R***(*f*) : ${{R}^{}}_{θ} \left(f\right) = {\sum }_{p = 1}^{P} {{C}^{}}_{p , θ} \left(f\right) ⁢ {{H}^{}}_{p} \left(f\right) ⁢ {e}^{- j ⁢ 2 ⁢ πf ⁢ {{τ}^{}}_{p}} ⁢ R \left(f\right) .$

### Critère d'optimisation en fréquence (restitution)

L'optimisation du dispositif de restitution ressemble à celle du dispositif d'acquisition. Le point de départ est l'expression du diagramme de directivité : ${{D}^{}}_{θ} \left(f\right) = {{H}^{}}^{H} \left(f\right) ⁢ {V}^{} \left(f\right) ⁢ {G}^{} \left(f\right) ⁢ {{C}^{}}_{θ} \left(f\right) .$

Où *G̃*(*f*) représente le gain du haut-parleur à la fréquence *f*.

L'optimisation des filtres se fait à partir d'un ensemble de directions :
- la direction de restitution préférée,
- les directions de restitution qui se situent à l'intérieur d'un voisinage, constitué par les directions qui définissent le lobe principal du diagramme de directivité,
- les directions des sources à rejeter, (il importe que le cardinal de cet ensemble soit supérieur au nombre de haut-parleurs).

L'optimisation des filtres se fait sous la contrainte que le diagramme de directivité ait pour valeur 1 dans la direction de la source visée.

### Minimisation des lobes secondaires

Notre critère d'optimisation des filtres repose sur l'absence de restitution des signaux en dehors de la zone de l'espace où se situera le lobe principal du réseau. Cette zone est définie a priori. Elle sera fonction des spécifications de l'application. Elle sera représentée par les directions de l'ensemble Θ̃₂. Pour cela, on minimise la somme des carrés des amplitudes du diagramme de directivité dans ces directions.

### Contraintes dans le lobe principal

Pour l'ensemble des directions se situant dans le lobe principal, lorsque la fréquence f se situe au-dessus de la fréquence de référence, on impose un ensemble de contraintes d'inégalités. Nous définirons pour cela un ensemble de valeurs : $\left\{{{α}^{}}_{θ};θ∈{{Θ}^{}}_{1}\right\} ,$ et nous imposerons : ${‖ {H}^{} ⁢ {\left(f\right)}^{H} ⁢ {V}^{} \left(f\right) ⁢ {G}^{} \left(f\right) ⁢ {{C}^{}}_{θ} \left(f\right) ‖}^{2} \leq {{α}^{}}_{θ} ; θ ∈ {{Θ}^{}}_{1} .$

Le choix des bornes α̃_{θ} se fera en général en les rendant égales aux carrés de l'amplitude du diagramme de directivité à la fréquence de référence *fᵣ* : ${{α}^{}}_{θ} = {‖ {H}^{} ⁢ {\left({f}_{r}\right)}^{H} ⁢ {V}^{} \left({f}_{r}\right) ⁢ {G}^{} \left({f}_{r}\right) ⁢ {{C}^{}}_{θ} \left({f}_{r}\right) ‖}^{2} pour θ ∈ {{Θ}^{}}_{1}$

L'objet de ces contraintes est de permettre au diagramme de directivité de garder une forme constante pour toutes les fréquences au-dessus de la fréquence de référence.

### Optimisation

Nous n'imposons pas de contrainte sur le bruit des haut-parleurs, car ce bruit ne sera pas affecté par les traitements effectués, contrairement à ce qui se passait dans le cas de l'acquisition.

L'algorithme devient donc : $Minimiser J = {H}^{} ⁢ {\left(f\right)}^{H} ⁢ {R}_{3} ⁢ {H}^{} \left(f\right) ,$ sous les contraintes linéaires **H̃**(*f*)*^{H}***Ṽ**(*f*)**G̃**(*f*)**C̃**_{θ̃o}(*f*)=1,
auxquelles s'ajoutent, si *f* ≥ *fᵣ,* les contraintes quadratiques : ${‖ {H}^{} ⁢ {\left(f\right)}^{H} ⁢ {V}^{} \left(f\right) ⁢ {G}^{} \left(f\right) ⁢ {{C}^{}}_{θ} \left(f\right) ‖}^{2} \leq {‖ {H}^{} ⁢ {\left({f}_{r}\right)}^{H} ⁢ {V}^{} \left({f}_{r}\right) ⁢ {G}^{} \left({f}_{r}\right) ⁢ {{C}^{}}_{θ} \left({f}_{r}\right) ‖}^{2} pour θ ∈ {{Θ}^{}}_{1} .$

### Restitution de plusieurs signaux

Lorsque plusieurs signaux sont à restituer simultanément, chacun par son lobe directif, en utilisant une structure comme celle illustrée par la figure 13 dans le cas de 3 signaux,

l'optimisation conduira pour chaque signal à un filtre **H̃**(*f*). Le filtre sera optimisé indépendamment des filtres assurant la diffusion des autres signaux. Par exemple, pour le signal K à restituer, on calculera des filtres **H̃**_{K}(*f*). Pour calculer les filtres **H̃**K(*f*), on définira :
- la direction de restitution préférée,
- les directions de l'ensemble ⊝̃₂(*K*) qui représentent la zone de l'espace en dehors du lobe principal,
- les directions de l'ensemble Θ̃₁(*K*) dans le lobe principal et les valeurs des bornes α̃_{θ} dans les directions de cet ensemble.

Il n'est pas nécessaire pour calculer les filtres **H̃K**(*f*) de tenir compte des autres filtres.
Grâce aux amplificateurs effectuant la somme des signaux analogiques, les diagrammes de directivité s'appliquent à chacun des signaux à restituer.

### SAISIE ET RESTITUTION CONJOINTES

### Annulation d'échos acoustiques

Le dispositif comportant à la fois l'acquisition et la restitution des sons, un couplage acoustique se produit entre la partie restitution et la partie acquisition. Par conséquent, le signal restitué par les haut-parleurs sera capté par les microphones. Ceci constitue le phénomène d'écho acoustique, bien décrit dans l'article de B.Widrow et al., « Adaptive Noise Cancelling : Principles and Application », Proc. of IEEE, Vol.63, n°12, pp 1692-1716, 1975. Il est y montré en particulier la possibilité d'établir un annuleur d'échos acoustiques sur la base d'un algorithme dit « LMS ». Un autre algorithme d'annulation d'écho, plus performant, a été présenté dans l'article E.Moulines, O.Ait Amrane, Y.Grenier, «The Generalized Multi-delay Adaptive Filter: Structure and Convergence Analysis.», IEEE Trans. on Signal Processing, Vol.43, n°1, pp 14-18, January 1995.

Dans notre dispositif, nous inclurons un annuleur d'écho (par exemple de l'un des types cités ci-dessus), entre le signal à restituer et le signal capté. L'annuleur d'écho acoustique est noté AEC dans les schémas (AEC renvoie à Acoustic Echo Canceller). La figure 10 montre une vue complète du dispositif, incluant l'acquisition du son avec une voie de sortie (comme dans la figure 5), un bloc d'annulation d'écho acoustique, la restitution du son comme dans la figure 9, et un bloc de mixage comme dans la figure 7 ou la figure 8.

Lorsque nous effectuons l'acquisition de voie avec plusieurs sorties simultanées, il serait possible d'incorporer le mixage entre l'acquisition et un annuleur d'écho fonctionnant sur une voie unique. Nous préférons insérer autant d'annuleurs d'échos que de voies de sortie : ces annuleurs utilisent le même signal « haut-parleur », et chacun d'eux annule l'écho de ce signal à restituer dans chacune de voies de sortie, avant de fournir ce signal débarrassé de l'écho au bloc assurant la sélection (ou le mixage) des signaux. La figure 11 montre une vue complète du dispositif, incluant l'acquisition du son avec plusieurs voies de sortie (comme dans la figure 6), un bloc d'annulation d'écho acoustique, la restitution du son comme dans la figure 9, et un bloc de mixage comme dans la figure 7 ou la figure 8.

### Critères d'optimisation conjointe en fréquence

Quand le dispositif réalise à la fois l'acquisition et la restitution, les deux critères sont modifiés pour tenir compte de cette situation. Ainsi, l'optimisation de l'acquisition aura un but supplémentaire : annuler les signaux captés en provenance du haut-parleur. De même, l'optimisation de la restitution aura pour but supplémentaire de ne pas restituer le signal vers les capteurs pour l'acquisition.

Notons *C_{m,p}*(*f*) la fonction de transfert (transformée de Fourier de la réponse impulsionnelle) du canal acoustique entre le capteur *m* et le haut-parleur *p*.

### Contraintes supplémentaires en acquisition

Pour l'acquisition, les filtres ***H**ₘ*(*f*) devront vérifier les ***P*** contraintes suivantes : $H ⁢ {\left(f\right)}^{H} ⁢ V \left(f\right) ⁢ G \left(f\right) ⁢ {C}_{p} \left(f\right) = 0 , p ∈ \left[1, P\right] ,$ $où {C}_{p} \left(f\right) = ⌊ \begin{matrix}{C}_{1 , p} \left(f\right) \\ {C}_{2 , p} \left(f\right) \\ ⋮ \\ {C}_{M , p} \left(f\right)\end{matrix} ⌋ .$

### Contraintes supplémentaires en restitution

Pour la restitution, les filtres ***H̃****ₘ*(*f*) devront vérifier les ***M*** contraintes suivantes : ${H}^{} ⁢ {\left(f\right)}^{H} ⁢ {V}^{} \left(f\right) ⁢ {G}^{} \left(f\right) ⁢ {{C}^{}}_{m} \left(f\right) = 0 , m ∈ \left[1, M\right] ,$ où ${{C}^{}}_{m} \left(f\right) = ⌊ \begin{matrix}{C}_{m , 1} \left(f\right) \\ {C}_{m , 2} \left(f\right) \\ ⋮ \\ {C}_{m , P} \left(f\right)\end{matrix} ⌋ .$

Le passage en temporel reste inchangé.

## Revendications

1. Système de traitement d'un signal sonore présentant au moins un lobe directif ou principal, et comportant, au moins, un amplificateur, un circuit de conversion analogique- numérique ou un circuit de conversion numérique-analogique, un circuit de filtrage numérique, des éléments de traitement d'extrémités et un circuit de sommation des signaux filtrés par le circuit de filtrage, de manière à délivrer au moins un signal de sortie, lesdits éléments de traitement d'extrémités étant des capteurs sonores, le circuit de filtrage étant optimisé en fonction des caractéristiques propres des éléments de traitement d'extrémités et en fonction de leur implantation géométrique; optimisation se décomposant selon, au moins, les phases suivantes :
- identification des réponses du canal acoustique entre une source visée et les capteurs,
- optimisation dans le domaine des fréquences des paramètres des filtres garantissant une réponse donnée pour la source visée, minimisant l'énergie du diagramme de directivité hors du lobe principal, sous deux contraintes d'inégalité, l'une sur le diagramme de directivité sous le lobe, l'autre sur le gain en bruit propre des capteurs,
- optimisation dans le domaine temporel des coefficients du filtre approchant au mieux les réponses en fréquences trouvées à la phase précédente,
et un circuit de sortie délivrant un signal de sortie par lobe directif, le système étant **caractérisé en ce que** le circuit de sortie est agencé pour délivrer plusieurs signaux directifs de sortie sₙ(t) correspondant chacun à un lobe directif « n », système pour lequel ledit circuit de sommation est agencé pour recomposer ces différents signaux de sortie en vue de former, à des fins d'utilisation, un signal unique s(t) correspondant à une combinaison linéaire des signaux directifs de sortie sous la forme :
$s \left(t\right) = {\sum }_{n} {w}_{n} \left(t\right) . {s}_{n} \left(t\right) ,$ les facteurs de pondération wₙ(t) étant variables au cours du temps et satisfaisant la contrainte ${\sum }_{n = 1}^{N} {w}_{n}^{2} \left(t\right) = 1 ,$ N étant le nombre de lobes.

2. Système de traitement d'un signal sonore selon la revendication 1, dans lequel les capteurs sonores sont répartis selon une pluralité d'axes ayant un même point d'origine.

3. Système de traitement d'un signal sonore selon l'une quelconque des revendications 1 à 2, dans lequel les capteurs sonores sont répartis selon une pluralité d'axes coplanaires.

4. Système de traitement d'un signal sonore selon l'une quelconque des revendications 1 à 3, dans lequel les capteurs sonores sont répartis selon trois axes formant un angle de 120°entre eux.

5. Système de traitement d'un signal sonore selon l'une quelconque des revendications 1 à 3, dans lequel les capteurs sonores sont répartis selon cinq axes orientés respectivement avec un angle de 0°, ± 30°, ± 110° par rapport à un axe de référence.

6. Système de traitement d'un signal sonore selon la revendication 1, dans lequel chaque facteur de pondération *wₙ(t)* est l'énergie du lobe *n* correspondant.

7. Système de traitement d'un signal sonore selon la revendication 1, agencé en outre pour que lorsqu'une source sonore produisant le signal sonore se trouve dans une direction θ située entre les directions d'un premier lobe n et d'un deuxième lobe n+1, le signal unique s(t) soit, dans le domaine fréquentiel, tel que :
*S(f) = L_{n.0}(f) Sₙ (f)* + *L*_{*n*+}*_{1.0}(f) S*_{*n*+1}*(f)* où:
S(f) désigne l'amplitude du signal de sortie en fonction de la fréquence,
*L_{n.0} (f)* désigne, dans le domaine fréquentiel, le facteur de pondération *wₙ(t)* fonction de l'identifiant du premier lobe et de l'angle de la source,
*L*_{*n*+*1*.}*₀(f)* désigne, dans le domaine fréquentiel, le facteur de pondération *wₙ(t)* fonction de l'identifiant du deuxième lobe et de l'angle de la source,
S(f) désigne, dans le domaine fréquentiel, l'amplitude du signal du premier lobe , Sₙ₊₁(f) désigne, dans le domaine fréquentiel, l'amplitude du signal du deuxième lobe.

8. Système de traitement d'un signal sonore selon l'une des revendications précédentes, comprenant en outre des haut-parleurs agencés pour restituer un son, le système comprenant en outre des filtres d'acquisition et des filtres de restitution.

9. Système de traitement d'un signal sonore selon la revendication 8, dans lequel :
- les filtres d'acquisition sont définis par : **H**ₘ(f) tels que H(f)^{H} V(f) G(f) Cₚ(f)=0, p ∈ [1,P] avec :
${C}_{p} \left(f\right) = \left[\begin{matrix}{C}_{1 , p} \left(f\right) \\ {C}_{2 , p} \left(f\right) \\ \cdot \\ \cdot \\ \cdot \\ {C}_{M , p} \left(f\right)\end{matrix}\right] ,$ C_{m,p}(*f*) désignant la transformée de Fourier de la réponse impulsionnelle du canal acoustique entre le capteur *m* et le haut-parleur p, P étant le nombre total de haut-parleurs et M étant le nombre total de capteurs sonores,
H(f)^{H} étant le conjugué transposé de la matrice H(f) représentant les filtres Hₘ(f), le vecteur V(f) représente les signaux filtrés et le vecteur G(f) le gain,
- et les filtres de restitution par :
H̃*ₘ*(f) tels que : **H̃**(f)^{H}**Ṽ**(f)**G̃**(t)**C̃**ₘ(*f*) = 0, *m* ∈ [1, *M*] où : ${{C}^{}}_{m} \left(f\right) = \left[\begin{matrix}{C}_{1 , p} \left(f\right) \\ {C}_{2 , p} \left(f\right) \\ \cdot \\ \cdot \\ \cdot \\ {C}_{M , p} \left(f\right)\end{matrix}\right]$
de sorte que les filtres de restitution n'envoient pas de signal sur les capteurs sonores.

10. Système de traitement d'un signal sonore selon l'une quelconque des revendications 8 à 9, dans lequel la géométrie des haut-parleurs est positionnée sur un axe perpendiculaire au plan des capteurs sonores.

11. Système de traitement d'un signal sonore selon l'une quelconque des revendications 8 à 9, dans lequel les capteurs sonores sont placés sur des hyperboles situées dans des plans verticaux.

## Claims

1. System for processing a sound signal having at least one directive or main lobe and comprising at least one amplifier, an analogue to digital conversion circuit or a digital to analogue conversion circuit, a digital filtering circuit, end-processing elements and a circuit for adding the signals filtered by the filtering circuit so as to deliver at least one output signal, said end-processing elements being sound sensors, the filtering circuit being optimised according to the inherent characteristics of the end-processing elements and according to the geometric location thereof; an optimisation broken down according to at least the following phases:
- identification of the responses of the acoustic channel between a source aimed at and the sensors,
- optimisation in the frequency domain of the parameters of the filters guaranteeing a given response for the source aimed at, minimising the energy of the directivity diagram outside the main lobe, under two inequality constraints, one on the directivity diagram under the lobe, the other on the inherent noise gain of the sensors,
- optimisation in the time domain of the coefficients of the filter best approximating the frequency responses found at the previous phase,
and an output circuit delivering one output signal per directive lobe, the system being **characterised in that** the output circuit is arranged to deliver several directive output signals sₙ(t) each corresponding to a directive lobe "n", a system for which said adding circuit is arranged to recompose these various output signals with a view to forming, for use purposes, a single signal s(t) corresponding to a linear combination of the directive output signals in the form:
$s \left(t\right) {\sum }_{n} {w}_{n} \left(t\right) . {s}_{n} \left(t\right) ,$ the weighting factors wₙ(t) being variable over time and satisfying the constraint
${\sum }_{n = 1}^{N} {w}_{n}^{2} \left(t\right) = 1 ,$ N being the number of lobes.

2. System for processing a sound signal according to claim 1, in which the sound sensors are distributed on a plurality of axes having the same point of origin.

3. System for processing a sound signal according to any of claims 1 to 2, wherein the sound sensors are distributed on a plurality of coplanar axes.

4. System for processing a sound signal according to any of claims 1 to 3, wherein the sound sensors are distributed on three axes forming an angle of 120° with each other.

5. System for processing a sound signal according to any one of claims 1 to 3, in which the sounds sensors are distributed on five axes oriented respectively with an angle of 0°, 1 30° or + 110° with respect to a reference axis.

6. System for processing a sound signal according to claim 1, wherein each weighting factor *w*ₙ*(t)* is the energy of the corresponding lobe n.

7. System for processing a sound signal according to claim 1, further arranged so that, when a sound source producing the sound signal is situated in a direction θ situated between the directions of a first lobe n and a second lobe n+1, the single signal s(t) is, in the frequency domain, such that: $S \left(f\right) = {L}_{n , 0} \left(f\right) ⁢ {S}_{n} \left(f\right) + {L}_{n + 1 , 0} \left(f\right) ⁢ {S}_{n + 1} \left(f\right)$
where:
S(f) designates the amplitude of the output signal as a function of the frequency,
*L*ₙ₀(*f*) designates, in the frequency domain, the weighting factor wₙ(t) that is a function of the identifier of the first lobe and of the angle of the source,
*L*n=_{1.0}(*f*) designates, in the frequency domain, the weighting factor wₙ(t) that is a function of the identifier of the second lobe and of the angle of the source,
S(f) designates, in the frequency domain, the amplitude of the signal of the first lobe,
*S*ₙ₊₁(*f*) designates, in the frequency domain, the amplitude of the signal of the second lobe.

8. System for processing a sound signal according to any of the preceding claims, further comprising loudspeakers arranged to reproduce a sound, the system further comprising acquisition filters and reproduction filters.

9. System for processing a sound signal according to claim 8, in which:
- the acquisition filters are defined by:
Hₘ(f) such that H(f)^{H}V(f)G(f) Cₚ(f)=0,p ∈ [1,P] with: ${C}_{p} \left(f\right) ⁢ \left[\begin{matrix}{C}_{1 , p} \left(f\right) \\ {C}_{2 , p} \left(f\right) \\ ⋅ \\ ⋅ \\ ⋅ \\ {C}_{M , p} \left(f\right)\end{matrix}\right] ,$ *Cₘₚ*(*f*) designating the Fourier transform of the pulse response of the acoustic channel between the sensor *m* and the loudspeaker p, P being the total number of loudspeakers and M being the total number of sound sensors,
H(f)^{H} being the transposed conjugate of the matrix H(f) representing the filter Hₘ(f), the vector V(f) representing the filtered signals and the vector G(f) the gain,
- and the reproduction filters by: H̃*ₘ(f)* such that: ${H}^{} ⁢ {\left(f\right)}^{H} ⁢ {V}^{} \left(f\right) ⁢ {G}^{} \left(f\right) ⁢ {{C}^{}}_{m} \left(f\right) = 0 , m ∈ \left[1, M\right]$ ${{C}^{}}_{m} \left(f\right) \left[\begin{matrix}{C}_{1 , p} \left(f\right) \\ {C}_{1 , 9} \left(f\right) \\ ⋅ \\ ⋅ \\ ⋅ \\ {C}_{M , p} \left(f\right)\end{matrix}\right]$
so that the reproduction filters do not send the signal to the sound sensors.

10. System for processing a sound signal according to any one of claims 8 to 9, in which the geometry of the loudspeakers is positioned on an axis perpendicular to the plane of the sound sensors.

11. System for processing a sound signal according to either one of claims 8 to 9, in which the sound sensors are placed on hyperbolae situated in vertical planes.

## Patentansprüche

1. System zur Verarbeitung eines Tonsignals, aufweisend mindestens einen Richtungs- oder Hauptzipfel und umfassend mindestens einen Verstärker, eine Schaltung zur Analog-Digital-Umwandlung oder eine Schaltung zur Digital-Analog-Umwandlung, eine Schaltung zur digitalen Filterung, Elemente zur Verarbeitung der Enden und eine Schaltung zum Summieren der Signale, die durch die Filterschaltung gefiltert wurden, so dass sie mindestens ein Ausgangssignal liefern, wobei die Elemente zur Verarbeitung der Enden Tonsensoren sind, wobei die Filterschaltung je nach den Charakteristiken optimiert ist, die den Elementen zur Verarbeitung der Enden zu eigen sind, und je nach ihrer geometrischen Anordnung; wobei sich die Optimierung gemäß mindestens die folgenden Phasen aufteilt:
- Identifizierung der Antworten des Tonsignals zwischen einer gezielten Quelle und den Sensoren,
- Optimierung im Bereich der Frequenzen der Parameter der Filter, die eine Antwort, gegeben für die gezielte Quelle, garantieren und die Energie des Richtmusters außerhalb des Hauptzipfels minimieren unter zwei Verschiedenheitsbedingungen, der einen auf dem Richtmuster unter dem Zipfel, der anderen auf dem Geräuschamplitudengang der Sensoren,
- Optimierung im Zeitbereich der Koeffizienten des Filters, der sich am besten den Frequenzgängen, gefunden in der vorhergehenden Phase, annähert,
und eine Ausgangsschaltung, die ein Ausgangssignal durch den Richtungszipfel liefert, wobei das System **dadurch gekennzeichnet ist, dass** die Ausgangsschaltung angeordnet ist, um mehrere gerichtete Ausgangssignale sₙ(t) zu liefern, die jeweils einem Richtungszipfel "n" entsprechen, ein System, für das die Summierschaltung angeordnet ist, um diese verschiedenen Ausgangssignale neu zusammenzustellen, um zu Zwecken der Verwendung ein Einheitssignal s(t) zu bilden, das einer linearen Kombination der gerichteten Ausgangssignale unter der folgenden Form entspricht: $s \left(t\right) = {\sum }_{n} {w}_{n} \left(t\right) . {s}_{n} \left(t\right) .$ wobei die Gewichtungsfaktoren wₙ(t) im Zeitverlauf variabel sind und die Bedingung
${\sum }_{n = 1}^{N} {w}_{n}^{2} \left(t\right) = 1$ erfüllen, wobei N die Anzahl der Zipfel ist.

2. System zur Verarbeitung eines Tonsignals nach Anspruch 1, wobei die Tonsensoren entlang einer Vielzahl von Achsen verteilt sind, die den gleichen Ausgangspunkt haben.

3. System zur Verarbeitung eines Tonsignals nach einem der Ansprüche 1 bis 2, wobei die Tonsensoren entlang einer Vielzahl von koplanaren Achsen verteilt sind.

4. System zur Verarbeitung eines Tonsignals nach einem der Ansprüche 1 bis 3, wobei die Tonsensoren entlang drei Achsen verteilt sind, die untereinander einen Winkel von 120° bilden.

5. System zu Bearbeitung eines Tonsignals nach einem der Ansprüche 1 bis 3, wobei die Tonsensoren entlang fünf Achsen verteilt sind, die jeweils mit einem Winkel von 0°, ± 30°, ± 110° bezüglich einer Referenzachse ausgerichtet sind.

6. System zur Bearbeitung eines Tonsignals nach Anspruch 1, wobei jeder Gewichtungsfaktor *w*ₙ(*t*) die Energie des entsprechenden Zipfels *n* ist.

7. System zur Bearbeitung eines Tonsignals nach Anspruch 1, außerdem angeordnet, damit, wenn sich eine tone Quelle, die das Tonsignal produziert, in einer Richtung θ befindet, die zwischen den Richtungen eines ersten Zipfels n und eines zweiten Zipfels n+1 liegt, das Einheitssignal s(t) im Frequenzbereich so ist, dass: $S \left(f\right) = {L}_{n , 0} \left(f\right) {S}_{n} \left(f\right) + {L}_{n + 1 , 0} \left(f\right) {S}_{n + 1} \left(f\right)$
wobei:
S(f) die Amplitude des Ausgangssignal je nach der Frequenz bezeichnet,
L*ₙ*.₀*(f)* im Frequenzbereich den Gewichtungsfaktor *wₙ(t)*, Funktion der Kennung des ersten Zipfels und des Winkels der Quelle, bezeichnet,
*L_{n+1,0}*(*f*) im Frequenzbereich den Gewichtungsfaktor *wₙ(t)*, Funktion der Kennung des zweiten Zipfels und des Winkels der Quelle, bezeichnet,
S(f) im Frequenzbereich die Amplitude des Signals des ersten Zipfels bezeichnet,
Sₙ₊₁(f) im Frequenzbereich die Amplitude des Signals des zweiten Zipfels bezeichnet.

8. System zur Verarbeitung eines Tonsignals nach einem der vorhergehenden Ansprüche, umfassend außerdem Lautsprecher, die angebracht sind, um einen Ton wieder herzustellen, wobei das System außerdem Erfassungs- und Wiederherstellungsfilter umfasst.

9. System zur Bearbeitung eines Tonsignals nach Anspruch 8, wobei:
Hₘ(f) so wie H(f)^{H} V(f) G(f) Cₚ(f) = 0, pε [1,P] mit: ${C}_{p} \left(f\right) = \left[\begin{matrix}{C}_{1 , p} \left(f\right) \\ {C}_{2 , p} \left(f\right) \\ \cdot \\ \cdot \\ \cdot \\ {C}_{M , p} \left(f\right)\end{matrix}\right] ,$
wobei C_{m,p}(*f*) die Fourier-Transformation der Impulsantwort des akustischen Kanals zwischen dem Sensor *m* und dem Lautsprecher p bezeichnet, wobei P die Gesamtzahl der Lautsprecher und M die Gesamtzahl der Tonsensoren ist,
wobei H(f)^{H} das transponierte Konjugat der Matrix H(f) ist, das die Filter Hₘ(f) darstellt, wobei der Vektor V(f) die gefilterten Signale und der Vektor G(f) den Amplitudeneingang darstellt,
- und die Wiederherstellungsfilter durch: ${{H}^{}}_{m} \left(f\right) \begin{matrix}so wie\end{matrix} : {H}^{} ⁢ {\left(f\right)}^{H} ⁢ {V}^{} \left(f\right) ⁢ {G}^{} \left(f\right) ⁢ {{C}^{}}_{m} \left(f\right) = 0 , m ∈ \left[1, M\right] \begin{matrix}wobei ,\end{matrix}$ ${{C}^{}}_{m} \left(f\right) = \left[\begin{matrix}{C}_{1 , n} \left(f\right) \\ {C}_{2 , p} \left(f\right) \\ \cdot \\ \cdot \\ \cdot \\ {C}_{M , p} \left(f\right)\end{matrix}\right]$
so dass die Wiederherstellungsfilter kein Signal an die Tonsensoren schicken.

10. System zur Bearbeitung eines Tonsignals nach einem der Ansprüche 8 bis 9, wobei die Geometrie der Lautsprecher auf einer senkrechten Achse zur Ebene der Tonsensoren angeordnet ist.

11. System zur Verarbeitung eines Tonsignals nach einem der Ansprüche 8 bis 9, wobei die Tonsensoren auf Hyperbeln angebracht sind, die sich auf vertikalen Ebenen befinden.
